# FASCICULE DE BREVET EUROPEEN

(11) **EP 0 680 270 B1**
(45) Date de publication et mention de la délivrance du brevet: **27.12.1996**
(21) Numéro de dépôt: 94904688.2
(22) Date de dépôt: 18.01.1994
(51) Int. Cl.: A47D 1/10

(54) **DISPOSITIF PORTE-BEBE A USAGE MULTIPLE**
UNTERSCHIEDLICH ZU GEBRAUCHENDE BABYTRAGEVORRICHTUNG
MUTIPLE USE BABY-CARRIER DEVICE

(30) Priorité: 20.01.1993 FR 9300528
(43) Date de publication de la demande: 08.11.1995
(73) Titulaire: GERMAIN, Thierry, F-97233 Schoelcher (FR)
(72) Inventeur: GERMAIN, Thierry, F-97233 Schoelcher (FR)
(74) Mandataire: Dawidowicz, Armand
(86) Numéro de dépôt international: FR9400058
(87) Numéro de publication internationale: WO9416602

(56) Documents cités:
- EP-A- 0 050 017
- US-A- 5 143 420

## Description

L'invention concerne un dispositif porte-bébé à usage multiple du type comprenant un siège muni de moyens de préhension tels que des poignées ou des sangles. Un tel dispositif est connu du US-A-5,143,420.

De tels porte-bébés sont utilisés pour le transport des jeunes enfants et peuvent en outre être déposés au sol pour servir de chaise provisoire. Ces dispositifs connus nécessitent de déplacer le bébé pour le mettre à table ou sur une chaise basculante ou sur un siège d'automobile, ce qui est malcommode et souvent désagréable pour l'enfant, en particulier lorsqu'il est endormi. En outre, des appareils particuliers sont nécessaires pour chacune des utilisations, ce qui est très coûteux et produit en outre un encombrement important dans des volumes d'habitation fréquemment limités.

La présente invention vise en conséquence à fournir un nouveau dispositif porte-bébé qui permette des applications multiples sans nécessiter la saisie du bébé pour le transporter.

A cet effet, le dispositif selon l'invention est caractérisé en ce que ledit siège comprend des moyens de verrouillage du dos et de la base du siège sur un support et le dispositif comprend un châssis constitué de deux cadres latéraux réunis par des entretoises transversales, lesdits cadres latéraux étant interrompus pour former chacun deux extrémités susceptibles d'être appuyées respectivement sur la face inférieure et la face supérieure d'un plateau, au moins la partie inférieure desdits cadres étant courbée pour former des appuis de balancement, chaque cadre latéral portant en outre un bras monté pivotant sur un longeron fixé à l'intérieur du cadre respectif, ledit bras pouvant occuper une première position verrouillée dans laquelle il est complètement effacé à l'intérieur du cadre et au moins une seconde position verrouillée dans laquelle son extrémité libre fait saillie en-dessous dudit cadre, ledit châssis comportant en outre des moyens de verrouillage complémentaires des moyens de verrouillage du siège.

L'ensemble qui vient d'être décrit peut être utilisé comme balancelle lorsque le bras pivotant est dans sa première position et que le châssis est posé au sol. Lorsque le bras a été verrouillé à sa seconde position, son extrémité libre sert d'appui au sol lorsque le châssis est appuyé par ses extrémités ouvertes de part et d'autre d'une table qui peut alors servir de table de repas ou de jeu.

De préférence, les extrémités antérieures des cadres latéraux portent chacune une roulette et les bras pivotants portent à leur extrémité libre une autre roulette, les bras pivotants étant télescopiques de manière à pouvoir, dans leur seconde position verrouillée, être déployés pour que les quatre roulettes définissent par leur face inférieure un plan de roulement extérieur audit châssis. L'ensemble peut alors être utilisé en poussette.

Ces différentes transformations peuvent être effectuées sans déranger l'enfant dans son siège. Après déverrouillage du siège, celui-ci peut être utilisé pour transporter l'enfant grâce aux poignées ou sangles.

De préférence, les entretoises du châssis sont pliantes pour permettre un repliage des deux cadres latéraux l'un contre l'autre après démontage du siège.

Avantageusement, les deux bras sont réunis par deux bielles croisées en leur centre, chaque bielle étant articulée à une extrémité sur le bras respectif et étant articulée à l'autre extrémité sur un manchon coulissant et verrouillable sur le bras correspondant, un organe de verrouillage assurant la fixation des bras par rapport aux longerons dans la première position et par rapport aux cadres dans la seconde position, ledit organe de verrouillage étant pivotant autour de l'articulation des bielles et comportant une poignée de déverrouillage de deux pênes d'extrémité coopérant avec des trous du longeron ou du cadre respectifs.

L'invention prévoit également qu'une barre courbe est fixée entre chaque longeron et le haut du cadre respectif, ladite barre comportant une pluralité de points de fixation, tels que des trous coopérant avec un organe de verrouillage du dos du siège, afin de permettre un réglage de l'inclinaison du siège par rotation autour des organes de verrouillage de la base du siège coopérant avec des ferrures de verrouillage portées par les longerons.

Selon une forme d'exécution de l'invention, le dispositif comprend en outre un support agencé pour être fixé sur un siège de véhicule automobile, ledit support comportant au moins une ceinture de sécurité et des organes de verrouillage pouvant coopérer avec les organes de verrouillage du siège, de manière à former un fauteuil automobile pour bébé avec siège amovible et transportable.

On peut en outre prévoir que le siège comporte une table amovible qui peut être utilisée comme réhausseur en coopération avec ledit support.

Il est également avantageux de prévoir que le siège comporte des flancs latéraux gonflables afin de permettre d'améliorer le soutien du bébé, en particulier à bord d'un véhicule automobile.

L'invention sera bien comprise à la lecture de la description suivante faite en référence au dessin annexé dans lequel :
la figure 1 est une vue schématique en élévation latérale d'un châssis selon un exemple de réalisation préféré de l'invention, monté sur une table, sans le siège et les bras pivotants occupant leur première position;
la figure 2 est une vue schématique en plan de châssis de la figure 1; et
la figure 3 est une vue schématique en élévation latérale à plus grande échelle d'un siège agencé pour être utilisé avec le cadre des figures 1 et 2 et monté sur un support de véhicule automobile.

Le châssis représenté schématiquement aux figures 1 et 2 est un exemple de réalisation préféré de l'invention qui, en combinaison avec le siège et le support de l'invention, permet d'assurer les fonctions suivantes :
- montage sur une table de jeux ou de repas,
- utilisation en balancelle,
- utilisation en poussette,
- utilisation comme fauteuil d'automobile.

Le châssis comprend deux cadres 1 de forme générale ovoïde ou elliptique, interrompus en deux points avec des retours 2, 3 sensiblement perpendiculaires au plan médian commun des deux cadres 1 et qui sont terminés par des patins 4,5 permettant la fixation de part et d'autre d'une plaque 6 formant table. Chaque cadre 1 porte en outre un longeron interne 7 dont les extrémités courbées sont fixées par soudure 8 dans le cadre 1 respectif, ces extrémités étant séparées par une longue position rectiligne.

Chaque longeron 7 porte un bras 9 monté pivotant à l'intérieur du cadre autour d'un axe 10, les bras 9 étant télescopiques et étant munis, à leur extrémité libre recourbée, d'une roulette 11. Chaque bras 9 porte une articulation fixe 12 pour une bielle 13 dont l'autre extrémité est articulée sur un axe 14 solidaire d'un manchon 15 coulissant sur le bras 9 opposé. Les bielles 13 sont articulées en leur milieu 16.

Une serrure 17 est disposée transversalement aux bras 9 et est terminée par deux pênes de verrouillage 18 coopérant avec des trous latéraux des longerons 7 (position représentée) ou avec des trous latéraux des cadres 1 (position inclinée des bras 9 non représentée). Les pênes 18 sont actionnés par une poignée pivotante 19 et la serrure 17 est montée pivotante sur l'articulation 16. Les manchons coulissants 15 peuvent être verrouillés en diverses positions sur les bras 9 par des moyens conventionnels qui ne seront pas décrits plus en détail. De même, les parties télescopiques des bras 9 peuvent être verrouillés en diverses positions depuis la position d'extension minimale représentée au dessin.

Les cadres 1 sont en outre solidarisés par deux entretoises pliantes 20 verrouillables, par exemple au moyen d'un manchon coulissant 21.

Une barre courbe 22 est soudée entre chaque longeron 7 et le bord supérieur du cadre respectif 1 et comporte des moyens de verrouillage tels que des trous 23. Les longerons 7 portent en outre une ferrure de verrouillage 24.

Le châssis qui vient d'être décrit peut être replié lorsqu'il n'est pas utilisé afin d'en diminuer l'encombrement.

Ce châssis, lorsqu'il est déployé et verrouillé, peut recevoir le siège 25 représenté à la figure 3. Le siège 25 comporte des organes de verrouillage latéraux d'angle 26, tels que des axes destinés à coopérer chacun avec une ferrure de verrouillage 24. Le siège 25 est en outre muni d'organes de verrouillage latéraux dorsaux 27 destinés à coopérer avec les moyens de verrouillage 23, en diverses positions permettant de régler l'inclinaison du siège 25 par rapport au châssis.

Le siège 25 peut également être installé sur un support 28 pouvant être fixé sur un fauteuil de véhicule automobile et muni d'une ceinture de sécurité 29. Le support 28 comporte des logements 30 de verrouillage à rotation des organes de verrouillage dorsaux 27 du siège 25 ainsi que deux tringles courbes 31 munis de moyens de verrouillage tels que des trous 32 agencés pour coopérer en diverses positions avec les organes de verrouillage latéraux 26 du siège 25, le réglage de l'inclinaison du siège 25 se faisant dans ce cas par pivotement autour des organes de verrouillage dorsaux 27.

Le siège 25 est muni de sangles 33 permettant de le transporter aisément avec l'enfant et, en particulier, de le déplacer du support 28 au châssis des figures 1 et 2.

Outre la position de fauteuil de voiture représentée à la figure 3 et la position de transport à la main au moyen des sangles 33, le dispositif porte-bébé selon l'invention, lorsqu'il est fixé au châssis, peut assurer diverses autres fonctions.

Lorsque les bras 9 sont repliés (figure 1), le dispositif peut être utilisé comme balancelle.

Il peut également être suspendu à la table 6 comme indiqué précédemment et les bras 9 sont alors amenés jusqu'à leur position de sortie, puis on les allonge télescopiquement jusqu'à ce que les roues 11 touchent le sol. On verrouille alors la partie télescopique des bras 9 et les roues 11 assurent un appui sûr au sol en combinaison avec les patins 5, 6 en cisaillement de part et d'autre de la table 6.

Enfin, les bras 9 étant encore en position de sortie, on règle la longueur de sortie des parties télescopiques des bras 9 de telle manière que les roues 11 définissent avec deux roues 34 fixées à l'avant des cadres 1 un plan extérieur au châssis, ce qui permet d'utiliser le dispositif comme poussette avec appui des mains sur le bord supérieur arrière des deux cadres 1.

Les flancs latéraux du siège 25 peuvent être gonflables pour assurer un maintien latéral du bébé, en particulier dans l'utilisation en fauteuil auto.

Le siège 25 peut en outre comporter une tablette (non représentée) qui peut être fixée au support 28 pour servir de réhausseur.

On notera que, lors du passage d'une utilisation à une autre, l'enfant reste sur son siège sans être aucunement perturbé.

En outre, on peut prévoir une housse matelassée pour l'hiver et une housse légère pour l'été qui peuvent être montées de manière amovible sur le châssis avec des ouvertures de montage et au moins une ouverture d'accès au siège et à l'enfant.

L'ensemble qui vient d'être décrit peut bien entendu être complété par des accessoires utiles et pratiques pour la puériculture.

## Revendications

1. Dispositif porte-bébé à usage multiple du type comprenant un siège (25) muni de moyens de préhension tels que des poignées ou des sangles (33),
caractérisé en ce que ledit siège (25) comprend des moyens de verrouillage (27, 26) du dos et de la base du siège (25) sur un support (28) et le dispositif comprend un châssis constitué de deux cadres latéraux (1) réunis par des entretoises transversales (20), lesdits cadres latéraux (1) étant interrompus pour former chacun deux extrémités (2, 3) susceptibles d'être appuyées respectivement sur la face inférieure et la face supérieure d'un plateau (6), au moins la partie inférieure desdits cadres (1) étant courbée pour former des appuis de balancement, chaque cadre latéral (1) portant en outre un bras (9) monté pivotant (10) sur un longeron (7) fixé à l'intérieur du cadre (1) respectif, ledit bras (9) pouvant occuper une première position verrouillée dans laquelle il est complètement effacé à l'intérieur du cadre (1) et au moins une seconde position verrouillée dans laquelle son extrémité libre fait saillie en-dessous dudit cadre (1), ledit châssis comportant en outre des moyens de verrouillage (23, 24) complémentaires des moyens de verrouillage (27, 26) du siège (25).

2. Dispositif selon la revendication 1,
caractérisé en ce que les extrémités antérieures des cadres latéraux (1) portent chacune une roulette (34) et les bras pivotants (9) portent à leur extrémité libre une autre roulette (11), les bras pivotants (9) étant télescopiques de manière à pouvoir, dans leur seconde position verrouillée, être déployés pour que les quatre roulettes (11, 34) définissent par leur face inférieure un plan de roulement extérieur audit châssis.

3. Dispositif selon l'une des revendications 1 et 2,
caractérisé en ce que les entretoises (20) du châssis sont pliantes pour permettre un repliage des deux cadres latéraux (1) l'un contre l'autre après démontage du siège (25).

4. Dispositif selon la revendication 3,
caractérisé en ce que les deux bras (9) sont réunis par deux bielles (13) croisées en leur centre (16), chaque bielle (13) étant articulée (12) a une extrémité sur le bras (9) respectif et étant articulée (14) à l'autre extrémité sur un manchon (15) coulissant et verrouillable sur le bras (9) correspondant, un organe de verrouillage (17) assurant la fixation des bras (9) par rapport aux longerons (7) dans la première position et par rapport aux cadres (1) dans la seconde position, ledit organe de verrouillage (17) étant pivotant autour de l'articulation (16) des bielles (13) et comportant une poignée de déverrouillage (19) de deux pênes d'extrémité (18) coopérant avec des trous du longeron (7) ou du cadre (1) respectifs.

5. Dispositif selon l'une des revendications 1 à 4,
caractérisé en ce qu'une barre courbe (22) est fixée entre chaque longeron (7) et le haut du cadre (1) respectif, ladite barre (22) comportant une pluralité de points de fixation, tels que des trous (23), coopérant avec un organe de verrouillage (27) du dos du siège (25), afin de permettre un réglage de l'inclinaison du siège (25) par rotation autour des organes de verrouillage (26) de la base du siège (25) coopérant avec des ferrures de verrouillage (24) portées par les longerons (7) respectifs.

6. Dispositif selon l'une des revendications 1 à 5,
caractérisé en ce que le siège (25) comporte une tablette amovible qui peut être utilisée comme réhausseur en coopération avec ledit support (28) après démontage du siège (25).

7. Dispositif selon l'une des revendications 1 à 6,
caractérisé en ce que le siège (25) comporte des flancs latéraux gonflables.

8. Dispositif selon l'une des revendications 1 à 7,
caractérisé en ce qu'il comprend un support (28) muni d'une ceinture de sécurité (29), agencé pour être fixé sur un fauteuil d'automobile et comportant des moyens de verrouillage (30, 31, 32) complémentaires des moyens de verrouillage (27, 26) du siège (25).

9. Dispositif selon la revendication 8,
caractérise en ce que les organes de verrouillage dorsaux (27) du siège (25) coopèrent à rotation avec les moyens de verrouillage (30) correspondants dudit support (28) et les organes de verrouillage (26) de la base du siège (25) coopèrent en une pluralité de positions réparties sur un arc-de-cercle avec les moyens de verrouillage (31, 32) correspondants du support (25).

10. Dispositif selon l'une des revendications 1 à 9,
caractérisé en ce qu'il comprend en outre une housse matelassée pour l'hiver et/ou une housse légère pour l'été agencées pour être montées sur ledit châssis au moyen d'ouvertures appropriées et comportant au moins une ouverture d'accès audit siège (25).

## Claims

1. A multiple use baby-carrier device of the kind comprising a seat (25) fitted with holding means such as handles or straps (33),
characterized in that the said seat (25) comprises means (27, 26) for locking the back and base of the seat (25) onto a support (28) and the device comprises a framework made up of two lateral frames (1) joined by transverse braces (20), the said lateral frames (1) being divided to each form two ends (2, 3) which may bear, respectively, on the lower face and upper face of a plate (6), the lower part at least of the said frames (1) being curved to form rocking stands, each lateral frame (1) also having an arm (9) pivotingly mounted (10) on a side bar (7) fixed inside the respective frame (1), with the said arm (9) capable of occupying a first locked position in which it is completely retained within the frame (1) and at least one second locked position in which its free end protrudes below the said frame (1), the said framework also comprising additional locking means (23, 24) complementing the locking means (27, 26) of the seat (25).

2. A device as claimed in Claim 1,
characterized in that the front ends of the lateral frames (1) each have a wheel (34) and the pivoting arms (9) have at their free end another wheel (11), the pivoting arms (9) being telescopic so that they may, in their second locked position, be deployed in order that the four wheels (11, 34) define with their lower faces a running surface outside the said framework.

3. A device as claimed in either of Claims 1 or 2,
characterized in that the braces (20) of the framework are folding, such that the two lateral frames (1) may be folded against one another after disassembly of the seat (25).

4. A device as claimed in Claim 3,
characterized in that the two arms (9) are joined by two connecting rods (13) which cross at their centres (16), each connecting rod (13) hinging (12) at one end on the respective arm (9) and hinging (14) at the other end on a sleeve (15) which slides and may be locked onto the corresponding arm (9), with a locking organ (17) providing for the fixing of the arms (9) relative to the side bars (7) in the first position and relative to the frames (1) in the second position, the said locking organ (17) swivelling around the articulation point (16) of the connecting rods (13) and comprising an unlocking handle (19) with two end slide-bolts (18) cooperating with holes in the respective side bar (7) or frame (1).

5. A device as claimed in any one of Claims 1 to 4,
characterized in that a curved bar (22) is fixed between each side bar (7) and the top of the respective frame (1), the said bar (22) comprising a plurality of attachment points, such as holes (23), cooperating with a locking organ (27) on the back of the seat (25), so that the slant of the seat (25) may be adjusted by rotation around the locking organs (26) of the base of the seat (25) cooperating with metal locking fittings (24) on the respective side bars (7).

6. A device as claimed in any one of Claims 1 to 5,
characterized in that the seat (25) comprises a removable panel which may be used as a lifting device in cooperation with the said support (28) after the seat (25) has been disassembled.

7. A device as claimed in any one of Claims 1 to 6,
characterized in that the seat (25) comprises inflatable lateral sides.

8. A device as claimed in any one of Claims 1 to 7,
characterized in that it comprises a support (28) fitted with a safety belt (29), arranged so as to be attached to a car seat and comprising additional locking means (30, 31, 32) complementing the locking means (27, 26) of the seat (25).

9. A device as claimed in Claim 8,
characterized in that the back locking organs (27) of the seat (25) rotatively cooperate with the corresponding locking means (30) of the said support (28) and the locking organs (26) of the base of the seat (25) cooperate in a plurality of positions over the arc of a circle with the corresponding locking means (31, 32) of the support (25).

10. A device as claimed in any one of Claims 1 to 9,
characterized in that it also comprises a padded cover for the winter and / or a light cover for the summer arranged so as to be fitted onto the said framework by means of appropriate openings and comprising at least one opening providing access to the said seat (25).

## Patentansprüche

1. Mehrzweck-Babytragevorrichtung, mit einem Sitz (25), der mit Mitteln zum Ergreifen, beispielsweise Griffen oder Gurten (33), versehen ist,
dadurch gekennzeichnet, daß der Sitz (25) Mittel (27, 26) zum Verriegeln der Rückseite und der Basis des Sitzes (25) an einer Halterung (28) aufweist und daß die Vorrichtung ein Chassis aufweist, das gebildet ist durch zwei seitliche Rahmen (1), die durch Querstreben (20) verbunden sind, wobei die seitlichen Rahmen (1) unterbrochen sind, um jeweils zwei Enden (2, 3) zu bilden, die geeignet sind, sich an der Oberseite bzw. der Unterseite einer Platte (6) abzustützen, wobei wenigstens der untere Teil der Rahmen (1) gekrümmt ist, um Balanceauflagen zu bilden, wobei jeder seitliche Rahmen (1) ferner einen Arm (9) trägt, der schwenkbar (10) an einem im Inneren des jeweiligen Rahmens (1) befestigten Holm (7) angeordnet ist, wobei der Arm (9) eine erste verriegelte Position, in der er vollständig in das Innere des Rahmens (1) zurückgezogen ist, und wenigstens eine zweite verriegelte Position, in der sein freies Ende an der Unterseite über den Rahmen (1) vorsteht, einnehmen kann, wobei das Chassis ferner Verriegelungsmittel (23, 24) aufweist, die zu den Verriegelungsmitteln des Sitzes (25) komplementär sind.

2. Vorrichtung nach Anspruch 1,
dadurch gekennzeichnet, daß die vorderen Enden der seitlichen Rahmen (1) jeweils eine Rolle (34) tragen und die schwenkbaren Arme (9) an ihrem freien Ende eine andere Rolle (11) tragen, wobei die schwenkbaren Arme (9) teleskopisch ausgebildet sind, um in ihrer zweiten verriegelten Position ausgezogen werden zu können, damit die vier Rollen (11, 34) durch ihre untere Fläche eine Rollebene außerhalb des Chassis definieren.

3. Vorrichtung nach einem der Ansprüche 1 oder 2,
dadurch gekennzeichnet, daß die Streben (20) des Chassis klappbar ausgebildet sind, um ein Zusammenklappen der zwei seitlichen Rahmen (1) aneinander nach Demontieren des Sitzes (25) zu ermöglichen.

4. Vorrichtung nach Anspruch 3,
dadurch gekennzeichnet, daß die zwei Arme (9) durch zwei Stangen (13) verbunden sind, die in ihrer Mitte gekreuzt sind, wobei jede Stange (13) mit einem Ende gelenkig (12) mit dem jeweiligen Arm (9) und mit dem anderen Ende gelenkig (14) mit einer Muffe (15) verbunden ist, die verschiebbar und verriegelbar an dem zugeordneten Arm (9) angeordnet ist, wobei ein Verriegelungsorgan (17) die Festlegung der Arme (9) in bezug zu den Holmen (7) in der ersten Position und in bezug zu den Rahmen (1) in der zweiten Position sicherstellt, wobei das Verriegelungsorgan (17) um das Gelenk (16) der Stangen (13) drehbar angeordnet ist und einen Griff (19) zur Entriegelung von zwei Endriegeln (18) aufweist, die mit Ausnehmungen des Holmes (7) bzw. des Rahmens (1) zusammenwirken.

5. Vorrichtung nach einem der Ansprüche 1 bis 4,
dadurch gekennzeichnet, daß jeweils eine gebogene Stange (22) zwischen jedem Holm (7) und dem oberen Teil des jeweiligen Rahmens (1) angeordnet ist, wobei die Stange (22) eine Mehrzahl von Befestigungspunkten, beispielsweise Ausnehmungen (23), aufweist, die mit einem Organ (27) zur Verriegelung der Rückseite des Sitzes (25) zusammenwirken, um eine Einstellung der Neigung des Sitzes (25) zu ermöglichen durch Drehung um Organe (26) zur Verriegelung der Basis des Sitzes (25), die mit jeweils von den Holmen (7) getragenen Verriegelungsbeschlägen (24) zusammenwirken.

6. Vorrichtung nach einem der Ansprüche 1 bis 5,
dadurch gekennzeichnet, daß der Sitz (25) eine lösbare Platte aufweist, die nach Demontieren des Sitzes (25) im Zusammenwirken mit der Halterung (28) zur Erhöhung verwendbar ist.

7. Vorrichtung nach einem der Ansprüche 1 bis 6,
dadurch gekennzeichnet, daß der Sitz (25) aufblasbare Seitenflanken aufweist.

8. Vorrichtung nach einem der Ansprüche 1 bis 7,
dadurch gekennzeichnet, daß sie eine Halterung (28) aufweist, die mit einem Sicherheitsgurt (29) versehen und darauf eingerichtet ist, an einem Sitz eines Automobiles befestigt zu werden, und die Verriegelungsmittel (30, 31, 32) aufweist, die zu den Verriegelungsmitteln (27, 26) des Sitzes (25) komplementär sind.

9. Vorrichtung nach Anspruch 8,
dadurch gekennzeichnet, daß die an der Rückseite angeordneten Verriegelungsorgane (27) des Sitzes (25) mit den zugeordneten Verriegelungsmitteln (30) der Halterung (28) für eine Drehung zusammenwirken und die Organe (26) zur Verriegelung der Basis des Sitzes (25) in einer Mehrzahl von entlang eines Kreisbogens verteilter Positionen mit den zugeordneten Verriegelungsmitteln (31, 32) der Halterung (25) zusammenwirken.

10. Vorrichtung nach einem der Ansprüche 1 bis 9,
dadurch gekennzeichnet, daß sie ferner einen Überzug aus Matelassé für den Winter und/oder einen leichten Überzug für den Sommer aufweist, die darauf eingerichtet sind, an dem Chassis mittels geeigneter Öffnungen angebracht zu werden, und wenigstens eine Öffnung für den Zugang zu dem Sitz (25) aufweisen.
